# EUROPÄISCHE PATENTSCHRIFT

(11) **EP 1 925 586 B1**
(45) Veröffentlichungstag und Bekanntmachung des Hinweises auf die Patenterteilung: **16.01.2013**
(21) Anmeldenummer: 07022231.0
(22) Anmeldetag: 15.11.2007
(51) Int. Cl.: B66C 23/90

(54) **Mobilkran**
Mobile crane
Grue mobile

(30) Priorität: 21.11.2006 DE 202006017730 U
(43) Veröffentlichungstag der Anmeldung: 28.05.2008
(73) Patentinhaber: Liebherr-Werk Ehingen GmbH, 89584 Ehingen/Donau (DE)
(72) Erfinder: Morath, Erwin, 89584 Lauterach (DE)
(74) Vertreter: Herrmann, Uwe

(56) Entgegenhaltungen:
- EP-A- 0 364 994
- EP-A- 1 298 006
- EP-A- 1 378 483
- DE-A1- 19 933 917

## Beschreibung

Die Erfindung betrifft einen Mobilkran mit einer Überlastsicherung.

Bei der Überlastsicherung von Kranen wird heute üblicherweise für unterschiedliche Krankonfigurationen eine Grenzkurve gespeichert, die während des Kranbetriebes auf Überschreiten überwacht wird. Für die Kransicherheit relevante Parameter sind beispielsweise die Bauteilfestigkeit von Auslegersystemen, Hubseilen, Drehkranz, Verstellzylindern, mechanischen Verbindungen etc. einerseits und die Standsicherheit des Krans andererseits. Zu jedem dieser Parameter existieren Grenzkriterien, von denen das Minimum die genannte Grenzkurve bildet, die in einer Speichereinheit des Krans abgelegt ist und die während des Kranbetriebes auf Überschreitung überwacht wird.

Ein Nachteil dabei besteht darin, dass für jede denkbare Kranfiguration eine eigene Grenzkurve bzw. Traglasttabelle gespeichert werden muß, was vergleichsweise aufwendig ist.

In EP 0 364 994 ist eine Kransteuerung für einen Drehkran, insbesondere einen Turmdrehkran beschrieben. Zur Steuerung des Drehkrans wird eine einkanalige, speicherprogrammierbare Steuerung vorgesehen, in deren Speicher Daten für Bewegungs- und/oder Lastgrenzen eines Hubwerks und Bewegungsgrenzen eines Auslegerantriebs gespeichert sind. Dem Hubwerk und dem Auslegerantrieb sind Meßgeber zugeordnet, die der Bewegung bzw. der Lastproportionale Meßsignale erzeugen. Die Steuerung steuert das Hubwerk und den Auslegerantrieb abhängig von den gespeicherten Grenzdaten und den Meßsignal der Meßgeber.

Ein Kran gemäß dem Oberbegriff des Anspruchs 1 ist aus der DE 199 33917A1 bekannt.

Die Aufgabe der vorliegenden Erfindung besteht daher darin, einen Mobilkran der eingangs genannten Art dahingehend weiterzubilden, dass sich der Umfang der zu speichernden Daten reduziert und dass die Möglichkeit eröffnet wird, einen besonders sicheren Kranbetrieb zu gewährleisten.

Diese Aufgabe wird durch einen Mobilkran mit den Merkmalen des Anspruchs 1 gelöst.

Ein Vorteil der Erfindung besteht darin, dass sich die Menge der zu speichernden Daten bzw. der Traglasttabellenumfang reduzieren lässt, da sich nicht stets mit jeder Änderung einer Krankonfiguration alle Bauteilgrenzkriterien ändern müssen. Beispielsweise ist die Auslegerfestigkeit unabhängig von der Ballastkonfiguration, vom Oberwagendrehwinkel etc, so dass sich diese bei einer derartigen Änderung der Krankonfiguration nicht ändert und daher nicht neu abgespeichert werden muß.

Vorzugsweise ist vorgesehen, dass sowohl die genannten einzelnen Grenzkurven oder die einzelnen Grenzwerte der verschiedenen Parameter als auch das Minimum der Grenzkurven oder Grenzwerte auf Überschreitung oder Annäherung überwacht wird. Es kann somit wie bisher üblich das Minimum überwacht werden und zusätzlich eine diversitäre Überwachung von Einzelkriterien vorgenommen werden, wodurch die Sicherheit des Kranbetriebes erhöht wird. In dieser Ausgestaltung der Erfindung sind Vorteile somit zum einen in der Reduzierung des Traglastabellenumfangs und zum anderen in der Verbesserung in der Kransicherheit zu sehen.

Denkbar ist beispielsweise, dass es sich bei den verschiedenen Parametern um Betriebsparameter wie beispielsweise die Standsicherheit des Krans, und/oder um bauteilspezifische Parameter, wie die Festigkeit von Bauteilen des Krans handelt.

Bei mindestens einem Parameter handelt es sich um die Festigkeit des Unterwagens und/oder des Oberwagens, und/oder des Drehkranzes, und/oder von Zylindern, insbesondere des Wippzylinders.

In einer Ausgestaltung der Erfindung ist vorgesehen, dass wenigstens eine, vorzugsweise mehrere oder alle der Grenzkurven die zulässige Traglast über die Ausladung für die verschiedenen Parameter darstellen. Eine derartige Darstellung enthält einzelne Grenzkurven für die verschiedenen Parameter, wie beispielsweise Auslegerfestigkeit, Unterwagenfestigkeit, Oberwagenfestigkeit etc., wobei in dieser Ausgestaltung der Erfindung auf der Ordinate die zulässige Traglast und auf der Abszisse die Ausladung aufgetragen ist. Auch andere Grenzkurven sind denkbar.

Wenigstens eine der Grenzkurven kann die Abhängigkeit der Auslegerfestigkeit über die Freiheitsgrade des Auslegers, insbesondere über dessen Schwenkwinkel in der Wippebene bzw. seine Ausladung oder über die Auslegerlänge darstellen oder auf dieser Abhängigkeit basieren. In diesem Fall kann somit vorgesehen sein, die Auslegerfestigkeit für verschiedene Schwenkwinkel in Abhängigkeit von der Auslegerlänge oder auch die Auslegerfestigkeit für verschiedene Auslegerlängen in Abhängigkeit vom Schwenkwinkel als Grenzkurven abzuspeichern.

Da die Auslegerfestigkeit unabhängig von der Abstützsituation, der Ballastkonfiguration, dem Oberwagendrehwinkel ist, bzw. unabhängig von diesen Größen überwacht werden kann, ist sie nur einmal pro Freiheitsgrad auf dem Kran zu speichern.

In weiterer Ausgestaltung der Erfindung ist vorgesehen, dass wenigstens einer der Grenzwerte oder wenigstens eine der Grenzkurven das zulässige Moment am Drehkranz zwischen Unter- und Oberwagen darstellt oder auf dem zulässigen Moment basiert. Wird über die Massen der mit dem Oberwagen drehbaren Bauteile, wie Drehbühne, Auslegersystem, Ballast das Moment am Drehkranz zwischen Kranunterwagen und Drehbühne bzw. Oberwagen berechnet, so kann die Belastung an dieser Stelle gegen eine Drehkranzgrenzkurve überwacht werden. Selbstverständlich können die gleichen Größen zur Überwachung der Unterwagengrenze herangezogen werden.

In weiterer Ausgestaltung der Erfindung ist wenigstens einer der Grenzwerte die Hubseilfestigkeit oder beispielsweise die Festigkeit der Hakenflasche. In einer Darstellung der zulässigen Traglast über die Ausladung verläuft dieser Grenzwert bzw. die Grenzkurve horizontal, da die Hubseilfestigkeit bzw. die Festigkeit der Hakenflasche von der Ausladung unabhängig ist.

In weiterer Ausgestaltung der Erfindung ist wenigstens einer der Grenzwerte der zulässigen Druck in einem der Zylinder. Ebenfalls ist denkbar, dass wenigstens eine der Grenzkurven den zulässigen Druck in einem Zylinder in Abhängigkeit von dessen Ausfahrlänge darstellt oder darauf basiert. Speichert man den Grenzdruck eines Zylinders oder eine Grenzdruckkurve über die Ausfahrlänge, so kann jeder Arbeitszylinder am Kran, der mit einem Druckgeber ausgestattet ist, auf einen konstanten Grenzdruck und bei Vorhandensein eines zusätzlichen Längengebers oder durch mittelbare Berechnung der Ausfahrlänge des Zylinders auf eine längenabhängige Grenze überwacht werden. Auf diese Weise kann sichergestellt werden, dass während des Kranbetriebs die maximal zulässige Festigkeit bzw. Belastbarkeit von Zylindern, beispielsweise vom Wippzylinder nicht überschritten wird.

In weiterer Ausgestaltung der Erfindung ist vorgesehen, dass die Mittel zur Gewährleistung der Kransicherheit durch unterschiedliche Rechner oder Prozessoren gebildet werden, von denen einer die einzelnen Grenzkurven oder die einzelnen Grenzwerte der verschiedenen Parameter und der andere das Minimum der Grenzkurven oder Grenzwerte auf Überschreitung oder Annäherung überwacht. Dabei kann eine Vergleichseinheit vorgesehen sein, die das Ergebnis der Überwachung durch den ersten und durch den zweiten Rechner oder Prozessor vergleicht und die ein Signal abgibt oder den weiteren Kranbetrieb unterbindet, wenn sich eine Diskrepanz in den Ergebnissen der Überprüfung ergibt.

In einer weiteren Ausgestaltung der Erfindung ist vorgesehen, dass die Mittel zur Gewährleistung der Kransicherheit durch unterschiedliche Rechner oder Prozessoren gebildet werden, die derart ausgeführt sind, dass sie auf unterschiedlichen Wegen die Grenzkurven oder Grenzwerte auf Überschreitung oder Annäherung überwachen. Denkbar ist beispielsweise, dass eine solche Überschreitung oder Annäherung einerseits aufgrund einer Berechnung und andererseits aufgrund einer Messung durchgeführt wird. Denkbar ist beispielsweise, dass am Unterwagen eine Lastmessung erfolgt, auf deren Grundlage überprüft wird, ob die Standsicherheit des Krans gewährleistet ist und dass im Oberwagen eine Berechnung vorgenommen wird, mittels derer ebenfalls überprüft werden soll, ob die Standsicherheit gewährleistet ist. Vorzugsweise ist eine Vergleichseinheit vorgesehen, die das Ergebnis dieser Überwachungen miteinander vergleicht und ein Signal abgibt oder den weiteren Kranbetrieb unterbindet, wenn sich eine Diskrepanz bzw. eine über einem Grenzwert liegende Diskrepanz in den Ergebnissen der Überwachung ergibt.

Denkbar ist beispielsweise, dass die Standsicherheitskriterien bei Kenntnis aller Schwerpunkte und Gewichte der Kranbauteile und bei Kenntnis der aktuellen Stellung der beweglichen Bauteile über Sensoren wie Winkel - und Längengeber zu jedem Zeitpunkt auf dem Kran gerechnet und auf zulässige Grenzstellung überwacht werden. Somit erfolgt eine Berechnung der Standsicherheit entsprechend gängiger Kranvorschriften. Durch einen Eingriff in das Drehwerk bzw. in eine das Lastmoment beeinflussende Bewegung bzw. Absenken der Drehgeschwindigkeit des Kranoberwagens kann ein Kippen des Krans verhindert werden. Hierzu ist die Speicherung aller relevanter Bauteildaten auf dem Kran notwendig.

Parallel dazu kann durch eine geeignete Sensorik im unteren Bereich des Kranunterwagens in verschiedenen Positionen, die mathematisch voneinander unabhängig sind, der Schwerpunkt des Krans inklusive der Last am Haken innerhalb seiner Kipplinien festgestellt werden. Dabei kann die Annäherung an eine Kipplinie durch Drehen des Kranoberwagens ermittelt werden und durch Absenken der Drehgeschwindigkeit bis zum Stillstand oder durch eine andere Maßnahme, die in geeigneter Weise das Lastmoment beeinflußt, ein Überschreiten der Kipplinie und damit ein Kippen des Krans verhindert werden. Denkbar ist beispielsweise, in den Abstützzylindern des Kranunterwagens Druckgeber vorzusehen, über die das Gesamtgewicht des Krans inklusive Last und die Verteilung auf die einzelnen Stützstellen ermittelt werden kann.

Somit ist es denkbar, im Kranoberwagen eine Berechnung des Lastmoments und im Kranunterwagen eine Messung der Lastverhältnisse vorzunehmen und basierend auf diesen beiden Messungen zu prüfen, ob die Standsicherheit gewährleistet ist. Erfindungsgemäß kann somit eine Redundanz sowie eine Diversifikation erhalten werden, wobei die genannten unterschiedlichen Rechner vorzugsweise nach unterschiedlichen Algorithmen bzw. Rechenmethoden arbeiten. Es ergibt sich somit eine Mehrkanaligkeit bzw. Zweikanaligkeit, durch die die Kransicherheit entsprechend verbessert werden kann.

Weitere Einzelheiten und Vorteile der Erfindung werden anhand eines in der Zeichnung dargestellten Ausführungsbeispiels erläutert.

Die einzige Figur zeigt unterschiedliche Einzel-Grenzkurven für unterschiedliche Parameter, wobei "AF" die Auslegerfestigkeit, "SS" die Standsicherheit, "KW4.5" den Kippwinkel, (4,5°) "UG" die Unterwagengrenzbelastung, "DG" die Drehkranzgrenzbelastung, "HG" die Hubseilgrenzbelastung und "WZ" die Grenzkurve des Wippzylinders darstellen. Die genannten in einem Speicher des Krans abgelegten Grenzkurven betreffen die Abhängigkeit der Traglast von der Ausladung und zeigen, dass die maximale Traglast bei vorgegebener Ausladung für die unterschiedlichen dargestellten Parameter variiert. In dem hier dargestellten Beispiel wird die Traglastgrenze bei einer Ausladung zwischen 3 und 12 Metern durch die Unterwagengrenzfestigkeit bestimmt, während bei Ausladungen über 12 Metern die Auslegerfestigkeit hinsichtlich der Traglastbeschränkung die wesentliche Rolle spielt.

Erfindungsgemäß ist vorgesehen, dass in dem Speicher des Krans eine Vielzahl einzelner Grenzkurven, die in der Figur exemplarisch dargestellt sind, abgespeichert sind, wodurch eine diversitäre Überwachung dieser Einzelkriterien zum Zwekke der Gewährleistung der Kransicherheit ermöglicht wird. Vorzugsweise ist vorgesehen, dass diese diversitäre Überwachung der Einzelkriterien zusätzlich zu der bisher üblichen Überwachung des Minimums, d. h. der Grenzkurve erfolgt, die das Minimum aus verschiedenen Grenzkriterien für eine bestimmte Krankonfiguration darstellt.

Die vorliegende Erfindung sieht in einer bevorzugten Ausgestaltung unterschiedliche Rechner bzw. Prozessoren vor, die mit unterschiedlichen Algorithmen bzw. Rechenmethoden die Kransicherheit überprüfen, und zwar unabhängig voneinander. Werden unterschiedliche Ergebnisse erhalten, kann dies dem Kranfahrer in geeigneter Weise angezeigt werden bzw. kann der weitere Kranbetrieb unterbunden werden. Durch die vorliegende Erfindung wird somit eine redundante Überwachung und eine Diversifikation der Überwachung von Einzelversagenskriterien ermöglicht, die aus dem Stand der Technik nicht bekannt ist.

## Patentansprüche

1. Mobilkran mit einer oder mehreren Speichereinheiten, in der/denen für verschiedene Parameter des Krans einzelne Grenzkurven oder Grenzwerte gespeichert sind, die zur Gewährleistung der Sicherheit des Kranbetriebs nicht oder nur unter Abgabe eines Alarmsignals überschritten werden dürfen, sowie mit Mitteln zur Gewährleistung der Kransicherheit, die derart ausgeführt sind, dass sie die einzelnen Grenzkurven oder Grenzwerte der verschiedenen Parameter auf Überschreitung überwachen, wobei eine der Grenzkurven die Abhängigkeit der Auslegerfestigkeit über die Freiheitsgrade des Auslegers darstellt oder auf dieser Abhängigkeit basiert,
**dadurch gekennzeichnet,**
**dass** es sich bei mindestens einem weiteren Parameter um die Festigkeit des Unterwagens und/oder des Oberwagens und/oder des Drehkranzes und/oder von Zylindern, insbesondere des Wippzylinders handelt.

2. Mobilkran nach Anspruch 1, **dadurch gekennzeichnet, dass** die Mittel zur Gewährleistung der Kransicherheit derart ausgeführt sind, dass sie sowohl die einzelnen Grenzkurven oder die einzelnen Grenzwerte der verschiedenen Parameter als auch das Minimum der Grenzkurven oder Grenzwerte auf Überschreitung oder Annäherung überwacht wird.

3. Mobilkran nach Anspruch 1 oder 2, **dadurch gekennzeichnet, dass** es sich bei den verschiedenen Parametern um Betriebsparameter, wie die Standsicherheit des Krans, und um Bauteilparameter, wie die Festigkeit von Bauteilen des Krans handelt.

4. Mobilkran nach einem der vorhergehenden Ansprüche, **dadurch gekennzeichnet, dass** es sich bei mindestens einem weiteren Parameter um die Festigkeit des Hubseils und/oder der Hakenflasche handelt.

5. Mobilkran nach einem der vorhergehenden Ansprüche, **dadurch gekennzeichnet, dass** wenigstens eine der Grenzkurven die zulässige Traglast über die Ausladung für die verschiedenen Parameter darstellt.

6. Mobilkran nach einem der vorhergehenden Ansprüche, **dadurch gekennzeichnet, dass** wenigstens eine der Grenzkurven die Abhängigkeit der Auslegerfestigkeit über dessen Schwenkwinkel in der Wippebene bzw. seine Ausladung oder über die Auslegerlänge darstellt oder auf dieser Abhängigkeit basiert.

7. Mobilkran nach einem der vorhergehenden Ansprüche, **dadurch gekennzeichnet, dass** wenigstens einer der Grenzwerte oder wenigstens eine der Grenzkurven das zulässige Moment am Drehkranz zwischen Unter- und Oberwagen darstellt oder auf dem zulässigen Moment basiert.

8. Mobilkran nach einem der vorhergehenden Ansprüchen, **dadurch gekennzeichnet, dass** wenigstens einer der Grenzwerte die Hubseilfestigkeit und/oder die Festigkeit der Hakenflasche darstellt oder auf dieser basiert.

9. Mobilkran nach einem der vorhergehenden Ansprüche, **dadurch gekennzeichnet, dass** wenigstens einer der Grenzwerte den zulässigen Druck in einem Zylinder darstellt oder darauf basiert.

10. Mobilkran nach einem der vorhergehenden Ansprüche, **dadurch gekennzeichnet, dass** wenigstens eine der Grenzkurven den zulässigen Druck in einem Zylinder in Abhängigkeit von dessen Ausfahrlänge darstellt oder darauf basiert.

11. Mobilkran nach einem der vorhergehenden Ansprüche, **dadurch gekennzeichnet, dass** die Mittel zur Gewährleistung der Kransicherheit durch unterschiedliche Rechner oder Prozessoren gebildet werden, von denen einer die einzelnen Grenzkurven oder die einzelnen Grenzwerte der verschiedenen Parameter und der andere das Minimum der Grenzkurven oder Grenzwerte auf Überschreitung oder Annäherung überwacht.

12. Mobilkran nach Anspruch 11, **dadurch gekennzeichnet, dass** eine Vergleichseinheit vorgesehen ist, die das Ergebnis der Überwachung durch den ersten und durch den zweiten Rechner oder Prozessor vergleicht und dass ein Signal abgegeben wird oder der weitere Kranbetrieb unterbunden wird, wenn sich eine Diskrepanz in den Ergebnissen der Überwachung ergibt.

13. Mobilkran nach einem der vorhergehenden Ansprüche, **dadurch gekennzeichnet, dass** die Mittel zur Gewährleistung der Kransicherheit durch unterschiedliche Rechner oder Prozessoren gebildet werden, die derart ausgeführt sind, dass sie auf unterschiedlichen Wegen die Grenzkurven oder Grenzwerte auf Überschreitung oder Annäherung überwachen.

14. Mobilkran nach Anspruch 13, **dadurch gekennzeichnet, dass** eine Vergleichseinheit vorgesehen ist, die das Ergebnis der Überwachung durch die unterschiedlichen Rechner oder Prozessoren vergleicht und dass ein Signal abgegeben wird oder der weitere Kranbetrieb unterbunden wird, wenn sich eine Diskrepanz in den Ergebnissen der Überwachung ergibt.

## Claims

1. A mobile crane having one or more memory units in which individual limit curves or limit values for various parameters of the crane are stored which may not be exceeded or which may only be exceeded while outputting an alarm signal to ensure the security of the crane operation as well as having means for ensuring the crane security which are designed such that they monitor the individual limit curves or limit values of the various parameters for their exceeding, wherein one of the limit curves represents the dependence of the boom strength over the degrees of freedom of the boom or is based on this dependence,
**characterised in that**
at least one further parameter is the strength of the undercarriage and/or of the superstructure and/or of the rotating assembly and/or of cylinders, in particular of the luffing cylinder.

2. A mobile crane in accordance with claim 1, **characterised in that** the means for ensuring the crane security are designed such that both the individual limit curves or the individual limit values of the various parameters and the minimum of the limit curves or limit values are monitored for their exceeding or approaching.

3. A mobile crane in accordance with claim 1 or claim 2, **characterised in that** the various parameters are operating parameters such as the stability of the crane and component parameters such as the strength of components of the crane.

4. A mobile crane in accordance with one of the preceding claims, **characterised in that** the at least one further parameter is the strength of the hoist rope and/or of the hook block.

5. A mobile crane in accordance with one of the preceding claims, **characterised in that** at least one of the limit curves represents the permitted payload over the radius for the various parameters.

6. A mobile crane in accordance with one of the preceding claims, **characterised in that** at least one of the limit curves represents the dependence of the boom strength over on its pivot angle in the luffing plane or over its radius or over the boom length or is based on this dependence.

7. A mobile crane in accordance with one of the preceding claims, **characterised in that** at least one of the limit values or at least one of the limit curves represents the permitted torque at the rotating assembly between the undercarriage and the superstructure or is based on the permitted torque.

8. A mobile crane in accordance with one of the preceding claims, **characterised in that** at least one of the limit values represents the hoist rope strength and/or the strength of the hook block or is based thereon.

9. A mobile crane in accordance with one of the preceding claims, **characterised in that** at least one of the limit values represents the permitted pressure in a cylinder or is based thereon.

10. A mobile crane in accordance with one of the preceding claims, **characterised in that** at least one of the limit curves represents the permitted pressure in a cylinder in dependence on its extension length or is based thereon.

11. A mobile crane in accordance with one of the preceding claims, **characterised in that** the means for ensuring the crane security are formed by different computers or processors of which one monitors the individual limit curves or the individual limit values of the various parameters and the other monitors the minimum of the limit curves or limit values for their exceeding or approaching.

12. A mobile crane in accordance with claim 11, **characterised in that** a comparator is provided which compares the result of the monitoring by the first and by the second computers or processors; and **in that** a signal is output or the further crane operation is stopped when a discrepancy in the results of the monitoring results.

13. A mobile crane in accordance with one of the preceding claims, **characterised in that** the means for ensuring the crane security are formed by different computers or processors which are designed such that they monitor the limit curves or limit values for their exceeding or approaching in a different manner.

14. A mobile crane in accordance with claim 13, **characterised in that** a comparator is provided which compares the result of the monitoring by the different computers or processors; and **in that** a signal is output or the further crane operation is stopped when a discrepancy in the results of the monitoring results.

## Revendications

1. Grue mobile, avec une ou plusieurs unités de mémorisation dans laquelle/lesquelles sont mémorisées, pour différents paramètres de la grue, des courbes limites ou valeurs limites individuelles qui, afin de garantir la sécurité du fonctionnement de la grue, ne sont pas autorisées à être dépassées ou ne le sont qu'avec délivrance d'un signal d'alarme, et avec des moyens pour garantir la sécurité de la grue qui sont réalisés de telle sorte qu'ils surveillent le dépassement des courbes limites ou valeurs limites individuelles des différents paramètres, sachant qu'une des courbes limites représente la relation entre la résistance de la flèche et les degrés de liberté de la flèche, ou se fonde sur cette relation,
**caractérisée en ce qu'**au moins un autre paramètre est la résistance du châssis inférieur et/ou du châssis supérieur et/ou de la couronne d'orientation et/ou de vérins, en particulier du vérin de volée.

2. Grue mobile selon la revendication 1, **caractérisée en ce que** les moyens pour garantir la sécurité de la grue sont réalisés de telle sorte qu'ils surveillent le dépassement ou l'approche tant des courbes limites individuelles ou des valeurs limites individuelles des différents paramètres que du minimum des courbes limites ou valeurs limites.

3. Grue mobile selon la revendication 1 ou 2, **caractérisée en ce que** les différents paramètres sont des paramètres de fonctionnement, comme la stabilité au renversement de la grue, et des paramètres de composants, comme la résistance de composants de la grue.

4. Grue mobile selon l'une des revendications précédentes, **caractérisée en ce qu'**au moins un autre paramètre est la résistance du câble de levage et/ou du moufle à crochet.

5. Grue mobile selon l'une des revendications précédentes, **caractérisée en ce qu'**au moins une des courbes limites représente la charge admissible en fonction de la portée pour les différents paramètres.

6. Grue mobile selon l'une des revendications précédentes, **caractérisée en ce qu'**au moins une des courbes limites représente la relation entre la résistance de la flèche et son angle de pivotement dans le plan de volée ou sa portée ou la longueur de la flèche, ou se fonde sur cette relation.

7. Grue mobile selon l'une des revendications précédentes, **caractérisée en ce qu'**au moins une des valeurs limites ou au moins une des courbes limites représente le couple admissible à la couronne d'orientation entre le châssis inférieur et le châssis supérieur, ou se fonde sur le couple admissible.

8. Grue mobile selon l'une des revendications précédentes, **caractérisée en ce qu'**au moins une des valeurs limites représente la résistance du câble de levage et/ou la résistance du moufle à crochet, ou se fonde sur cette résistance.

9. Grue mobile selon l'une des revendications précédentes, **caractérisée en ce qu'**au moins une des valeurs limites représente la pression admissible dans un vérin, ou se fonde sur cette pression.

10. Grue mobile selon l'une des revendications précédentes, **caractérisée en ce qu'**au moins une des courbes limites représente la pression admissible dans un vérin en fonction de sa longueur de déploiement, ou se fonde sur cette relation.

11. Grue mobile selon l'une des revendications précédentes, **caractérisée en ce que** les moyens pour garantir la sécurité de la grue sont formés par différents calculateurs ou processeurs, dont l'un surveille le dépassement ou l'approche des courbes limites individuelles ou des valeurs limites individuelles des différents paramètres, et l'autre le dépassement ou l'approche du minimum des courbes limites ou valeurs limites.

12. Grue mobile selon la revendication 11, **caractérisée en ce qu'**il est prévu une unité de comparaison qui compare le résultat de la surveillance par le premier et par le deuxième calculateur ou processeur, et **en ce qu'**un signal est délivré ou la poursuite du fonctionnement de la grue empêchée en cas de disparité dans les résultats de la surveillance.

13. Grue mobile selon l'une des revendications précédentes, **caractérisée en ce que** les moyens pour garantir la sécurité de la grue sont formés par différents calculateurs ou processeurs qui sont réalisés de telle sorte qu'ils surveillent de différentes manières le dépassement ou l'approche des courbes limites ou valeurs limites.

14. Grue mobile selon la revendication 13, **caractérisée en ce qu'**il est prévu une unité de comparaison qui compare le résultat de la surveillance par les différents calculateurs ou processeurs, et **en ce qu'**un signal est délivré ou la poursuite du fonctionnement de la grue empêchée en cas de disparité dans les résultats de la surveillance.
